# EUROPÄISCHE PATENTSCHRIFT

(11) **EP 1 752 944 B1**
(45) Veröffentlichungstag und Bekanntmachung des Hinweises auf die Patenterteilung: **03.02.2010**
(21) Anmeldenummer: 06015748.4
(22) Anmeldetag: 28.07.2006
(51) Int. Cl.: G08B 13/19

(54) **Bewegungsmelder mit Montagesockel-Unterteil und Montagesockel-Abdeckung**
Motion sensor with assembly base lower part and assembly base cover
Détecteur de mouvement avec base et capot de socle de montage

(30) Priorität: 03.08.2005 DE 102005036435
(43) Veröffentlichungstag der Anmeldung: 14.02.2007
(73) Patentinhaber: ABB AG, 68309 Mannheim (DE)
(72) Erfinder: Michler, Claus, Dipl.-Ing., 96450 Coburg (DE); Wiese, Michael, Dipl.-Ing., 42897 Remscheid (DE); Schneider, Martin, 42499 Hückeswagen (DE)

(56) Entgegenhaltungen:
- WO-A-97/12278
- WO-A-99/66472

## Beschreibung

Die Erfindung bezieht sich auf einen Bewegungsmelder mit Montagesockel-Unterteil und Montagesockel-Abdeckung.

Aus der DE 102 21 292 A1 ist ein beispielsweise bei Bewegungsmeldern verwendbares Installationsgerät-Anschlusssystem bekannt, bei welchem ein Haupt-Anschlussraum zwischen einem Montagesockel-Unterteil und einer Montagesockel-Abdeckung ausgebildet ist. Das Montagesockel-Unterteil wird in gewünschter Weise an einer Wand befestigt, worauf die elektrischen Anschlüsse zwischen aus der Wand austretenden Leitungen und im Haupt-Anschlussraum angeordneten Haupt-Anschlussklemmen erfolgen können. Anschließend wird die Montagesockel-Abdeckung am Montagesockel-Unterteil befestigt. Montagesockel-Abdeckung als auch Montagesockel-Unterteil weisen jeweils einen Befestigungsdom auf, wobei durch Einschrauben einer Befestigungsschraube eine Montage beider Befestigungsdome und damit eine starre Verbindung zwischen Montagesockel-Unterteil und Montagesockel-Abdeckung erfolgt.

Aus der WO 97/12278 ist eine Vorrichtung mit einem Mechanismus zum lösbaren Verriegeln eines aus zwei Teilen bestehenden Gehäuses bekannt. Ein spezielles Werkzeug greift über Einschubfinger in Seitenwand-Öffnungen ein.

Der Erfindung liegt die Aufgabe zugrunde, einen Bewegungsmelder anzugeben, bei welchem die Verbindung zwischen Montagesockel-Unterteil und Montagesockel-Abdeckung nicht starr ausgeführt ist.

Diese Aufgabe wird erfindungsgemäß gelöst durch einen Bewegungsmelder wie in den Ansprüchen beansprucht.

Die mit der Erfindung erzielbaren Vorteile bestehen insbesondere darin, dass die Verbindung zwischen Montagesockel-Unterteil und Montagesockel-Abdeckung ohne Werkzeugeinsatz herstellbar und lösbar ist. Nach erfolgter Montage des Bewegungsmelders an einer Wand ist eine Verdrehung zwischen Montagesockel-Unterteil und Montagesockel-Abdeckung um einen definierten Drehwinkel möglich, wodurch eine sehr präzise Ausrichtung des Bewegungsmelders nach abgeschlossener Montage ohne jeden Werkzeugeinsatz möglich ist.

Weitere Vorteile sind aus der nachstehenden Beschreibung ersichtlich.

Vorteilhafte Ausgestaltungen der Erfindung sind in den Unteransprüchen gekennzeichnet.

Die Erfindung wird nachstehend anhand der in der Zeichnung dargestellten Ausführungsbeispiele erläutert. Es zeigen:
- Fig.1: eine Seitenansicht einer Montagesockel-Abdeckung mit Außen-Nockenführungsnuten und Innen-Nockenführungsnuten,
- Fig. 2: eine Sicht in den Innenraum eines Montagesockel-Unterteils mit Nocken am Innenring, Nocken am Außenring und Federelementen,
- Fig. 3: eine Sicht in den Innenraum einer Montagesockel-Abdeckung mit Außen-Nockenführungsnuten und Innen-Nockenführungsnuten,
- Fig. 4: eine Detailansicht einer Außen-Nockenführungsnut mit Vorsprung,
- Fig. 5: eine Detailansicht des Montagesockel-Unterteils mit einer Nocke am Innenring,
- Fig. 6: eine Detailansicht des Montagesockel-Unterteils mit einem auf der Stirnfläche des Innenrings befindlichen Federelement,
- Fig. 7: eine Ansicht der Unterseite der Bodenplatte des Montagesockel-Unterteils mit Weichkomponenten-Nocken und Zentral-Montageöffnung,
- Fig. 8: eine "Explosionszeichnung" eines kompletten Bewegungsmelders,
- Fig. 9: einen komplett montierter Bewegungsmelder mit Drehwinkel-Markierungen am Montagesockel-Unterteil und an der Montagesockel-Abdeckung.

In Fig. 1 ist eine Seitenansicht einer Montagesockel-Abdeckung mit Außen-Nockenführungsnuten und Innen-Nockenführungsnuten dargestellt. Die Mo ntagesockel-Abdeckung 16 besteht aus einer Deckelplatte 17 mit einem zentral angeformten Gelenk-Mittelabschnitt 18 und einem stirnseitigem Ring 19, welcher an seiner Außenmantelfläche zwei sich gegenüberliegende Außen-Nockenführungsnuten 20 und an seiner Innenmantelfläche zwei sich gegenüberliegende Innen-Nockenführungsnuten 24 aufweist. Die insgesamt vier Nockenführungsnuten 20, 24 sind symmetrisch über den Ring 19 verteilt und erstrecken sich beim Ausführungsbeispiel über jeweils 60°. Die Nockenführungsnuten 20 bzw. 24 weisen jeweils Nocken-Einführungen 21 bzw. 25 und endseitige Nocken-Anschläge 22 bzw. 26 auf. Die Außen-Nockenführungsnuten 20 weisen jeweils einen Vorsprung 23 in unmittelbarer Nähe der Nocken-Einführung 21 auf.

An der Deckelplatte 17 ist konzentrisch innerhalb des Rings 19 eine ringförmige, schmale Feder-Anschlagfläche 34 angeformt.

In Fig. 2 ist eine Sicht in den Innenraum eines Montagesockel-Unterteils mit Nocken am Innenring, Nocken am Außenring und Federelementen dargestellt. Das Montagesockel-Unterteil 1 weist eine Bodenplatte 2 mit mehreren Öffnungen 12 zur Leitungszuführung auf. An der Bodenplatte 2 des Montagesockel-Unterteils 1 sind ein Außenring 3 sowie ein Innenring 4 angeformt, wobei zwischen diesen beiden Ringen 3, 4 eine Ringnut 5 ausgebildet ist. An der Außenmantelfläche des Innenrings 4 sind zwei um 180° gegeneinander versetzte Nocken 6 angefomt. An der Innenmantelfläche des Außenrings 3 sind zwei um 180° gegeneinander versetzte Nocken 8 angefomt. Die vier Nocken 6, 8 sind symmetrisch über die Ringe 3, 4 sowie korrespondierend zu den Nocken-Einführungen 21, 25 der Montagesockel-Abdeckung 16 verteilt, d. h. bei 90°, 180°, 270° und 360° tritt je ein Nocken auf.

Gegenüber den Nocken 8 (und etwas versetzt hierzu) und beidseitig der Nocken 6 sind Rippen 7 am Innenring 4 angeformt. Beidseitig der Nocken 8 und gegenüber den Nocken 6 (und etwas versetzt hierzu) sind Rippen 9 am Außenring 3 vorgesehen.

Auf der Stirnfläche des Innenrings 4 sind mehrere Federelemente 10 angeformt. Im Ausführungsbeispiel sind vier um jeweils 90° gegeneinander versetzt angeordnete Federelemente 10 vorgesehen.

In Fig. 3 ist eine Sicht in den Innenraum einer Montagesockel-Abdeckung 16 mit.Außen-Nockenführungsnuten und Innen-Nockenführungsnuten dargestellt. Es ist jeweils der Verlauf einer Außen-Nockenführungsnut 20 mit Nocken-Einführung 21, Vorsprung 23 und Nocken-Anschlag 22 sowie der Verlauf einer Innen-Nockenführungsnut 24 mit Nocken-Einführung 25 und Nocken-Anschlag 26 zu erkennen. Der Gelenk-Mittelabschnitt 18 ist zu dem von der Deckelplatte 17 mit Ring 19 begrenzten Montagesockel-Innenraum hin geöffnet, um den Durchtritt von Leitungen zum Sensorkopf hin zu ermöglichen.

In Fig. 4 ist eine Detailansicht einer im Ring 19 der Montagesockel-Abdeckung 16 eingebrachten Außen-Nockenführungsnut mit Vorsprung dargestellt. Wie zu erkennen ist, muss ein über die Nocken-Einführung 21 in die Außen-Nockenführungsnut 20 eingeführter Nocken (siehe Nocken 8 am Außenring 3 gemäß Fig. 2) zunächst den nahe der Nocken-Einführung angeordneten Vorsprung 23 überwinden, ehe ein Gleiten längs des Hauptabschnitts der Außen-Nockenführungsnut 20 möglich ist.

In Fig. 5 ist eine Detailansicht des Montagesockel-Unterteils 1 mit einem Nocken 6 am Innenring 4 dargestellt. Beidseitig des Nockens 6 ist je eine Rippe 7 am Innenring 4 angeformt. Am Außenring 3 sind gegenüber dem Nocken 6 zwei Rippen 9 angeformt. Ferner sind ein Federelement 10 und eine Öffnung 12 in der Bodenplatte 2 zur Leitungszuführung in den Montagesockel-Innenraum zu erkennen.

In Fig. 6 ist eine Detailansicht des Montagesockel-Unterteils 1 mit einem auf der Stirnfläche des Innenrings 4 befindlichen Federelement 10 dargestellt. Zwischen dem bandförmigen Federelement 10 und der Ring-Stirnfläche ist eine Ausnehmung 11 ausgebildet, welche eine federnde Bewegung des Federelementes 10 hin zur Ring-Stirnfläche hin ermöglicht. Im unteren Abschnitt der Fig. 6 sind Details zur Ausbildung der Unterseite der Bodenplatte 2 zu erkennen, nämlich ein Begrenzungsring 14, über welchen eine Vielzahl einzelner Weichkomponenten-Nocken 15 ragen.

Um ein Verformen des Montagesockel-Unterteils 1 bei der Montage an einer mit Unebenheiten versehenen Wandfläche zu verhindern,
- ist eine in Fig. 2 gezeigte zentrale Verschraubung durch die Zentral-Montageöffnung 13 vorgesehen und
- sind an Unterseite der Bodenplatte 2 des Montagesockel-Unterteils 1 mehrere in den Fig. 6, 7 gezeigte symmetrisch angeordnete Weichkomponenten-Nocken 15 vorgesehen.

Diese Weichkomponenten-Nocken 15 sind elastisch zusammendrückbar, bis ein Begrenzungsring 14 die Wandfläche berührt. Die verformungsfreie Montage des Montagesockel-Unterteils 1 ist für eine einwandfreie Funktionsweise des Bajonett-Verschlusses, insbesondere für eine leichtgängige Drehbeweglichkeit zwischen Montagesockel-Unterteil und Montagesockel-Abdeckung, von Wichtigkeit.

In Fig. 7 ist eine Ansicht der Unterseite der Bodenplatte des Montagesockel-Unterteils 1 mit Weichkomponenten-Nocken und Zentral-Montageöffnung dargestellt. Wie bereits vorstehend erwähnt, weist die Bodenplatte 2 einen Begrenzungsring 14 (aus einem relativ harten Kunststoffmaterial) sowie eine Vielzahl von Weichkomponenten-Nocken 15 (aus einem elastischen Material) auf. Es sind ferner mehrere Öffnungen 12 zur Leitungszuführung sowie die Zentral-Montageöffnung 13 zu erkennen.

In Fig. 8 ist eine "Explosionszeichnung" eines kompletten Bewegungsmelders dargestellt. Die Hauptkomponenten des Bewegungsmelder sind
- das vorstehend erläuterte Montagesockel-Unterteil 1,
- die am Montagesockel-Unterteil 1 zu befestigende vorstehend erläuterte Montagesockel-Abdeckung 16,
- eine Bewegungsmelderkopf-Haube 27, welche über ein Scharniergelenk 29 schwenkbar an der Montagesockel-Abdeckung 16 befestigt ist,
- ein Sensorkopf 30 inklusive optischem System, Elektronik und Einstellungs-Stiften, welcher unter Zwischenlage eines Dichtrings 31 an der Bewegungsmelderkopf-Haube 27 zu befestigen ist,
- eine um das Scharniergelenk 29 greifende Gelenk-Abdeckung 32.

Dabei wird das Scharniergelenk 29
- aus dem an der Montagesockel-Abdeckung 16 angeformtem Gelenk-Mittelabschnitt 18,
- aus zwei an der Bewegungsmelderkopf-Haube 27 angeformten Gelenk-Seitenabschnitten 28
- und zwei Gelenkzapfen
gebildet, wobei jeder Gelenkzapfen einen Gelenk-Seitenabschnitt 28 mit dem Gelenk-Mittelabschnitt 18 verbindet. Das Scharniergelenk 29 weist eine Mikro-Rastung auf, wodurch eine dauerhafte Einstellung eines gewünschten Winkels zwischen Bewegungsmelderkopf-Haube 27 und Montagesockel-Abdeckung 16 ermöglicht wird.

Eine Leitungsführung vom durch Montagesockel-Unterteil 1 und Montagesockel-Abdeckung 16 gebildeten Montagesockel-Innenraum zum abgedichteten Innenraum des Sensorkopfes 30 erfolgt durch den Gelenk-Mittelabschnitt 18 und mindestens einen Gelenkzapfen zu mindestens einem Gelenk-Seitenabschnitt 28 und von dort in die Bewegungsmelderkopf-Haube 27, wobei die Gelenkabdeckung 32 diese Leitungsführung zum Teil abdeckt.

In Fig. 9 ist ein komplett montierter Bewegungsmelder dargestellt, bestehend aus Montagesockel-Unterteil 1, Montagesockel-Abdeckung 16, Bewegungsmelderkopf-Haube 27, Sensorkopf 30 und Gelenk-Abdeckung 32. Drehwinkel-Markierungen 33 am Montagesockel-Unterteil 1 und an der Montagesockel-Abdeckung 16 dienen zur Kennzeichnung der aktuell eingestellten relativen Verdrehung zwischen Montagesockel-Unterteil 1 und Montagersockel-Abdeckung 16. Der Sensorkopf 30 lässt sich gegenüber der Bewegungsmelderkopf-Haube 27 im Rahmen eines vorgegebenen Drehwinkels verdrehen. Durch die Verdrehmöglichkeit
- des Sensorkopfes 30 gegenüber der Bewegungsmelderkopf-Haube 27 und
- der Montagesockel-Abdeckung 16 gegenüber dem Montagesockel-Unterteil 1 ist eine äußerst exakte Justierung des Bewegungsmelders nach abgeschlossener Montage möglich.

Zur Montage der Montagesockel-Abdeckung 16 am (bereits an einer Wand montierten) Montagesockel-Unterteil 1 wird der Ring 19 der Montagesockel-Abdeckung 16 derart in die Ringnut 5 des Montagesockel-Unterteils 2 eingeführt, dass die vier Nocken-Einführungen 21, 25 den Nocken 6, 8 exakt gegenüberliegen und ein Eingriff der Nocken 6, 8 in diese Nocken-Einführungen 21, 25 ermöglicht wird. Durch Verd rehung der Montagesockel-Abdeckung 16 gegenüber dem Montagesockel-Unterteil 1 gleiten die Nocken 6, 8 in den Nockenführungsnuten 20, 24, wobei gleichzeitig die Federelemente 10 längs der Feder-Anschlagfläche 34 gleiten. Zunächst müssen die Nocken 8 den in jeder Außen-Nockenführungsnut 20 eingebrachten Vorsprung 23 überwinden, wozu die Federkraft der gegen die Feder-Anschlagfläche 34 gepressten Federelemente 10 zu überwinden ist. Sobald diese Vorsprünge 23 überwunden sind, ist eine Verdrehung der Montagesockel-Abdeckung 16 gegenüber dem Montagesockel-Unterteil 1 innerhalb vorgegebener Drehwinkelbereiche ― vorzugsweise innerhalb 60° - problemlos möglich, wobei
- der erste Endanschlag der Drehbewegung erreicht ist, sobald die Nocken 6 bzw. 8 die Nocken-Anschläge 26 bzw. 22 der Nockenführungsnuten 24 bzw. 20 berühren,
- der zweite Endanschlag der Drehbewegung erreicht ist, sobald die Nocken 8 die Vorsprünge 23 der Innen-Nockenführungsnut 24 berühren.

Zur Kennzeichnung der aktuell eingestellten Verdrehung sind Montagesockel-Unterteil 1 und Montagesockel-Abdeckung 16 mit in Fig. 1 und 9 gezeigten Drehwinkel-Markierungen 33 versehen. Die symmetrisch am Innenring 4 bzw. am Außenring 3 in Richtung Ringnut 5 angeformten Rippen 7 bzw. 9 gewährleisten ein spielfreies Verdrehen der Montagesockel-Abdeckung 16 gegenüber dem Montagesockel-Unterteil 1 mit geringen Berührungsflächen und folglich geringem Reibungswiderstand.

Zur Demontage der Montagesockel-Abdeckung 16 vom Montagesockel-Unterteil 1 müssen die Nocken 8 die Vorsprünge 23 überwinden, wozu die Federkraft der gegen die Feder-Anschlagfläche 34 gepressten Federelemente 10 zu überwinden ist. Anschließend lassen sich die Nocken 6 bzw. 8 über die Nocken-Einführungen 25 bzw. 21 aus den Nockenführungsnuten 24 bzw. 20 herausführen. Die Montagesockel-Abdeckung 16 kann vom Montagesockel-Unterteil 1 entfernt werden.

Beim vorstehend erläuterten Ausführungsbeispiel wird von einer Konfiguration ausgegangen, bei welcher
- das Montagesockel-Unterteil 1 mit mindestens einem Ring (Außenring 3 und/oder Innenring 4) versehen ist, welcher Nocken (8 und/oder 6) aufweist,
- die Montagesockel-Abdeckung 16 korrespondierende Nockenführungsnuten (Außen-Nockenführungsnut 20 und/oder Innen-Nockenführungsnut 24) zum Eingriff der Nocken des Montagesockel-Unterteils aufweist.

Selbstverständlich sind in Umkehrung hierzu auch Ausführungsformen realisierbar, bei welchen
- die Montagesockel-Abdeckung 16 mit mindestens einem Ring (Außenring und/oder Innenring) versehen ist, welcher Nocken aufweist,
- das Montagesockel-Unterteil 1 korrespondierende Nockenführungsnuten (Außen-Nockenführungsnut und/oder Innen-Nockenführungsnut) zum Eingriff der Nocken der Montagesockel-Abdeckung aufweist.

Des weiteren sind auch Ausführungsformen realisierbar,
- die lediglich zwei Nockenführungsnuten und/oder lediglich zwei Nocken aufweisen,
- die mehr als vier Nockenführungsnuten und/oder vier Nocken aufweisen,
- bei denen die Nocken nicht an einem Ring angeformt sind, sondern über einen geeigneten Befestigungsabschnitt direkt mit dem Montagesockel-Unterteil oder mit der Montagesockel-Abdeckung verbunden sind.

### Bezugszeichenliste:

- 1: Montagesockel-Unterteil
- 2: Bodenplatte
- 3: Außenring
- 4: Innenring
- 5: Ringnut
- 6: Nocken am Innenring
- 7: Rippen am Innenring
- 8: Nocken am Außenring
- 9: Rippen am Außenring
- 10: Federelemente auf Stirnfläche des Innenrings
- 11: Ausnehmung zwischen Federelement und Stirnfläche
- 12: Öffnungen zur Leitungszuführung
- 13: Zentral-Montageöffnung
- 14: Begrenzungsring
- 15: Weichkomponenten-Nocken
- 16: Montagesockel-Abdeckung
- 17: Deckelplatte
- 18: Gelenk-Mittelabschnitt
- 19: Ring
- 20: Außen-Nockenführungsnut
- 21: Nocken-Einführung
- 22: Nocken-Anschlag
- 23: Vorsprung
- 24: Innen-Nockenführungsnut
- 25: Nocken-Einführung
- 26: Nocken-Anschlag
- 27: Bewegungsmelderkopf-Haube mit Kabel-Durchführungen
- 28: Gelenk-Seitenabschnitte
- 29: Scharniergelenk mit Gelenkzapfen
- 30: Sensorkopf inklusive optischem System, Elektronik u. Einstellungs-Stiften
- 31: Dichtring
- 32: Gelenk-Abdeckung
- 33: Drehwinkel-Markierungen
- 34: ringförmige Feder-Anschlagfläche

## Patentansprüche

1. Bewegungsmelder mit einem an einer Wand montierten Montagesockel-Unterteil (1) und einer am Montagesockel-Unterteil (1) befestigten Montagesockel-Abdeckung (16), wobei Montagesockel-Unterteil (1) und Montagesockel-Abdeckung (16) über einen Bajonett-Verschluss (6, 8, 20, 24) miteinander drehbeweglich verbunden sind, indem Nocken (6, 8) in korrespondierende Nockenführungsnuten (20, 24) eingreifen und dort geführt sind,
a) wobei die Nockenführungsnuten (20) einen Vorsprung (23) aufweisen, welcher beim Einführen des Nockens (8) zu überwinden ist, wozu die Federkraft von gegen eine Feder-Anschlagfläche (34) gepresste Federelemente (10) zu überwinden ist, und wobei der Vorsprung (23) ein Herausgleiten des Nockens (8) aus den Nockenführungsnuten (20) unterbindet,
b) wobei die Nocken-Führungsnuten (20, 24) zur Begrenzung der Drehbewegung mit Nocken-Anschlägen (22, 26) versehen sind,
c) wobei sowohl Außennockenführungsnuten (20) als auch Innen-Nockenführungsnuten (24) vorgesehen sind, in welche entsprechende Nocken (8, 6) eingreifen,
d) wobei eine Konfiguration mit zwei konzentrischen Ringen (3, 4) vorgesehen ist, welche jeweils Nocken (8, 6) aufweisen, wobei ein mit AußenNockenführungsnuten (20) und Innen-Nockenführungsnuten (24) versehener Ring (19) in die zwischen beiden Ringen (3, 4) gebildete Ringnut (5) eingreift,
e) wobei mittels des Bajonett-Verschlusses (6, 8, 20, 24) eine Verdrehmöglichkeit der Montagesockel-Abdeckung (16) gegenüber dem Montagesockel-Unterteil (1) innerhalb eines vorgegebenen Drehwinkelbereichs zwischen Vorsprung (23) und Nocken-Anschlägen (22, 26) und damit eine äußerst exakte Justierung des Bewegungsmelders nach abgeschlossener Montage möglich ist,
f) wobei während des Verdrehens die Nocken (6, 8) in den Nockenführungsnuten (20, 24) gleiten und dabei gleichzeitig die Federelemente (10 längs der Feder-Anschlagflächen (34) gleiten.

2. Bewegungsmelder nach Anspruch 1, **dadurch gekennzeichnet, dass** Rippen (7, 9) eine spielfreie Drehung von Montagesockel-Unterteil (1) und Montagesockel-Abdeckung (16) gegeneinander gewährleisten.

3. Bewegungsmelder nach Anspruch 1 oder 2, **dadurch gekennzeichnet, dass** Montagesockel-Unterteil (1) und Montagesockel-Abdeckung (16) Drehwinkel-Markierungen (33) aufweisen.

4. Bewegungsmelder nach einem der vorstehenden Ansprüche, **dadurch gekennzeichnet, dass** das Montagesockel-Unterteil (1) in seiner Bodenplatte (2) mit einer Zentral-Montageöffnung (13) versehen ist.

5. Bewegungsmelder nach einem der vorstehenden Ansprüche, **dadurch gekennzeichnet, dass** das Montagesockel-Unterteil (1) an der Unterseite seiner Bodenplatte (2) eine Vielzahl von Weichkomponenten-Nocken (15) aus einem elastischem Material aufweist.

## Claims

1. A motion detector, comprising a lower assembly base part (1) mounted on a wall and an assembly base cover (16) fastened to the lower assembly base part (1), with the lower assembly base part (1) and the assembly base cover (16) being connected with each other in a rotationally movable manner by a bayonet connection (6, 8, 20, 24) in that cams (6, 8) engage in corresponding cam guide grooves (20, 24) and are guided there,
a) with the cam guide grooves (20) having a projection (23) which must be overcome during the insertion of the cam (8), for which purpose the spring force of spring elements (10) which are pressed against a spring contact surface (34) need to be overcome, and with the projection (23) preventing any sliding of the cam (8) out of the cam guide grooves (20);
b) with the cam guide grooves (20, 24) being provided with cam stops (22, 26) for limiting the rotational movement;
c) with both outside cam guide grooves (20) and also inside cam guide grooves (24) being provided in which respective cams (8, 6) engage;
d) with one configuration with two concentric rings (3, 4) being provided which each comprise cams (8, 6), with a ring (19) engaging in the annular groove (5) formed between both rings (3, 4), which ring is provided with outside cam guide grooves (20) and inside cam guide grooves (24);
e) with a twisting possibility of the assembly base cover (16) being enabled in relation to the lower assembly base part (1) within a predetermined rotation angle range between projection (23) and cam stops (22, 26) by means of the bayonet connection (6, 8, 20, 24) and thus enabling an extremely precise adjustment of the motion detector after completed mounting;
f) with the cams (6, 8) sliding in the cam guide grooves (20, 24) during the twisting and the spring elements (10) sliding simultaneously along the spring contact surfaces (34).

2. A motion detector according to claim 1, **characterized in that** the ribs (7, 9) ensure a play-free rotation of lower assembly base part (1) and assembly base cover (16) against one another.

3. A motion detector according to claim 1 or 2, **characterized in that** the lower assembly base part (1) and the assembly base cover (16) comprise markings (33) for the rotation angle.

4. A motion detector according to one of the preceding claims, **characterized in that** the lower assembly base part (1) is provided with a central mounting opening (13) in its base plate (2).

5. A motion detector according to one of the preceding claims, **characterized in that** the lower assembly base part (1) comprises a plurality of soft-component cams (15) made of an elastic material on the bottom side of its base plate (2).

## Revendications

1. Détecteur de mouvement avec une partie inférieure de socle de montage (1) montée sur un mur et un couvercle de socle de montage (16) fixé à la partie inférieure de socle de montage (1), la partie inférieure de socle de montage (1) et le couvercle de socle de montage (16) étant reliés l'un à l'autre de façon mobile en rotation par une fixation à baïonnette (6, 8, 20, 24) dans laquelle des cames (6, 8) se mettent en prise et sont guidées dans des gorges de guidage de came (20, 24) correspondantes,
a) dans lequel les gorges de guidage de came (20) présentent une saillie (23) qui doit être franchie lors de l'introduction de la came (8), ce pour quoi la force de ressort d'éléments de ressort (10) pressés contre une surface de butée de ressort (34) doit être surmontée, et dans lequel la saillie (23) empêche la came (8) de glisser en arrière hors des gorges de guidage de came (20),
b) dans lequel les gorges de guidage de came (20, 24) sont munies de butées de came (22, 26) pour limiter le mouvement de rotation,
c) dans lequel des gorges de guidage de came extérieures (20) et des gorges de guidage de came intérieures (24) sont prévues, dans lesquelles des cames (8, 6) correspondantes se mettent en prise,
d) dans lequel est prévue une configuration de deux bagues concentriques (3, 4) qui présentent chacune des cames (8, 6), une bague (19) munie de gorges de guidage de came extérieures (20) et de gorges de guidage de came intérieures (24) se mettant en prise dans la gorge annulaire (5) formée entre les deux bagues (3, 4),
e) dans lequel une mobilité en rotation du couvercle de socle de montage (16) peut être obtenue au moyen de la fixation à baïonnette (6, 8, 20, 24) par rapport à la partie inférieure de socle de montage (1) dans une plage d'angles de rotation prédéterminée entre la saillie (23) et les butées de came (22, 26) et un ajustement extrêmement précis du détecteur de mouvement est ainsi possible une fois le montage terminé,
f) dans lequel, pendant la rotation, les cames (6, 8) glissent dans les gorges de guidage de came (20, 24) et glissent les éléments de ressort (10) glissent en même temps le long des surfaces de butée de ressort (34).

2. Détecteur de mouvement selon la revendication 1, **caractérisé en ce que** des nervures (7, 9) permettent une dilatation sans jeu de la partie inférieure de socle de montage (1) et du couvercle de socle de montage (16) l'un par rapport à l'autre.

3. Détecteur de mouvement selon la revendication 1 ou 2, **caractérisé en ce que** la partie inférieure de socle de montage (1) et le couvercle de socle de montage (16) présentent des repères d'angle de rotation (33).

4. Détecteur de mouvement selon l'une des revendications précédentes, **caractérisé en ce que** la partie inférieure de socle de montage (1) est munie dans sa plaque de fond (2) d'une ouverture de montage centrale (13).

5. Détecteur de mouvement selon l'une des revendications précédentes, **caractérisé en ce que** la partie inférieure de socle de montage (1) présente sur la face inférieure de sa plaque de fond (2) une pluralité de cames à composante souple (15) faites d'un matériau élastique.
